# FASCICULE DE BREVET EUROPEEN

(11) **EP 0 132 166 B1**
(45) Date de publication et mention de la délivrance du brevet: **15.10.1986**
(21) Numéro de dépôt: 84401194.0
(22) Date de dépôt: 12.06.1984
(51) Int. Cl.: F01N 3/02

(54) **Régénération des filtres à particules notamment pour moteurs Diesel**
Regenierung von Staubfilter, insbesondere für Dieselmotoren
Regeneration of particle filters, especially for diesel engines

(30) Priorité: 16.06.1983 FR 8309951
(43) Date de publication de la demande: 23.01.1985
(73) Titulaire: REGIE NATIONALE DES USINES RENAULT, 92109 Boulogne-Billancourt (FR)
(72) Inventeur: Revenot, Gérard, F-75019 Paris (FR)
(74) Mandataire: Réal, Jacques

## Description

La présente invention se rapporte à la régénération des filtres à particules solides pour moteurs Diesel, progressivement imposés par les législations nationales contre la pollution atmosphérique et destinés à réduire sensiblement les émissions de fumées de ces moteurs.

De tels filtres peuvent résulter de céramique cellulaire telle que de la cordiérite extrudée sous forme de monolithe en nid d'abeilles, imprégnés ou non d'un catalyseur, dont une alvéole sur deux est obturée à l'une de ses extrémités; lesdites extrémités obturées alternent d'une alvéole à l'autre alvéole contigüe, de façon que le gaz à filtrer ne puisse pas s'écouler directement au- travers d'une alvéole donnée, mais soit au contraire forcé d'en traverser la paroi.

On connaît aussi d'autres types de filtres, utilisant des fibres métalliques, recouvertes ou non d'alumine, ou encore comportant des billes, etc.

Il résulte de la première des dispositions précédentes que les particules solides en suspension dans le gaz arrivant sur le filtre sont piégées dans les alvéoles qui, finalement, s'encrassent, entraînant une perte de charge croissante du filtre et ainsi une perte de puissance significative du moteur.

Il est donc nécessaire de régénérer périodiquement le filtre par combustion desdites particules piégées, essentiellement constituées de carbone, sous forme d'un apport d'énergie thermique suffisant destiné à amorcer leur combustion. Toutefois, cet apport doit pouvoir être contrôlé, car, dans le cas contraire, la combustion des particules solides peut conduire à une élévation trop rapide de la température de la céramique et détériorer sa structure par fusion locale.

Précisons que la combustion de ces particules commence à se produire aux environs de 550°C dans le cas d'un filtre non imprégné de catalyseur et de l'ordre de 450°C dans le cas contraire. On connaît déjà des dispositifs de régénération de tels filtres.

Dans le cas de filtres catalytiques, l'injection à un moment donné d'un certain volume de gazol dans l'un des cylindres du moteur provoque le craquage partiel de ce carburant en hydrocarbures gazeux qui, avec l'excès d'oxygène présent dans les gaz de combustion, viennent brûler sur les surfaces catalytiques en produisant la quantité de chaleur nécessaire à l'amorçage de la combustion des particules piégées.

Pour les filtres non catalytiques, d'autres dispositifs existent comme des brûleurs à gazol dont l'arrivée d'air extérieur de combustion s'effectue sous l'action d'une pompe complémentaire disposée à proximité du pot.

Dans les différents cas cités, les inconvénients sont multiples: perturbations momentanées et gênantes du fonctionnement du moteur, risque de formation de particules de carbone issues d'un craquage incomplet, ou du non-allumage du brûleur à fuel, nécessité de disposer d'une pompe à air, etc.

L'objet de la présente invention pallie les inconvénients ci-dessus; l'oxydation des particules de carbone piégées se produit à l'aide d'un dispositif simplifié, ne faisant normalement pas appel à une pompe d'injection d'air, compact et intégré à l'intérieur du pot comportant le filtre en céramique.

Cet objet est réalisé par les caractéristiques des revendications 1 et 2.

De plus, l'apport d'énergie est déterminé par l'injection d'un liquide organique tel que le méthanol, se vaporisant à basse température (voisine de 70°C), ne libérant aucun sous-produit génant lors de son craquage; ceci donne naissance à un gaz combustible très riche comportant une grande quantité d'hydrogène facile à enflammer.

L'invention sera maintenant décrite à titre d'exemple non limitatif au regard des figures 1 à 8 ci-jointes, qui se rapportent respectivement:
- la figure 1, à une coupe longitudinale d'un filtre en céramique utilisé et antérieurement connu;
- la figure 2, à un schéma de principe du dispositif de régénération du filtre, selon l'invention;
- les figures 3 à 8, à un détail grossi vu en coupe, du pot contenant la céramique, selon six variantes de l'invention.

Le filtre 1 de la figure 1 est soumis par sa partie gauche au flux incident de gaz d'échappement du moteur Diesel. On voit que de ce côté, seule une alvéole sur deux est d'accès libre, l'autre comportant une obturation 2. La face droite de ce filtre possède également des obturations 3 correspondant aux extrémités opposées des alvéoles d'accès libre du côté gauche du filtre. Les flèches montrent de façon évidente le trajet des gaz à travers les parois 5 des alvéoles et permet de bien saisir le phénomène d'encrassage du filtre résultant de l'accumulation des particules 4 de carbone sur les parois poreuses des alvéoles.

Ce filtre 1 se retrouve à la figure 2, inclus dans la partie cylindrique d'un pot 20 traversé par les gaz d'échappement arrivant par sa partie supérieure 21 et en sortant, épuré, à sa partie inférieure 22.

Conformément à l'invention, un liquide organique du type méthanol provenant d'un réservoir 23 est dosé, et périodiquement injecté, dans la zone supérieure 24 du pot, le débit de cette injection étant le cas échéant modulé dans le temps, après avoir éventuellement été préchauffé et vaporisé par passage en 25 au contact du pot 20.

Les vapeurs ainsi obtenues sont craquées dans une préchambre 26 comportant une bougie chauffante 27 du type Diesel pouvant atteindre 800 à 1 000°C, puis injectées en direction du filtre 1, auquel il apporte l'énergie nécessaire à sa régénération, sous forme d'un melange combustible d'hydrogène et d'oxyde de carbone.
_{CH3} OH CO + 2 H₂

Si le filtre 1 est non catalytique, le mélangé précédent s'enflamme au contact de la bougie 27 et élève la température du filtre et de ses particules de carbone 4; ces dernières s'oxydent en C0₂ et traversent les parois 5.

Si le filtre 1 a été imprégné d'une phase catalytique (de préférence à base de platine ou de palladium), le gaz de craquage ne brûle qu'au niveau du support catalytique 1 lui-même et entraîne ainsi la combustion des particules de carbone. Dans ce cas, la température de début de combustion des suies est sensiblement inférieure à celle du cas précédent et se trouve de l'ordre de 450°C.

D'autres liquides organiques du type eₓ HyO_{z} peuvent être utilisés conformément à ce qui précède; on choisira de préférence ceux qui ont une température de vaporisation plutôt basse, tels que l'éthanol, le cas échéant le glycol, ou encore la glycérine, ou un mélange de ceux-ci donnant un mélange gazeux stable. Cette liste n'est pas limitative.

On pourra également utiliser les mélanges stables des liquides ci-dessus avec de l'eau, selon le schéma suivant:
1 mole d'éthanol + 1 mole d'eau
   _{C2H5} OH + H20 - C₂ H₈ 0₂
   C₂H₈O₂-2CO+4H₂

On s'attachera à faire en sorte que le liquide organique utilisé possède un nombre égal de molécules de carbone et d'oxygène de façon à éviter la formation de carbone libre lors du craquage, ou d'avoir une atmosphère de craquage contenant un fort pourcentage de méthane pouvant être à l'origine d'un dépôt de carbone comme par exemple le propanol:
C3 H7 OH - ^{CO} + ^{2 CH} ₄
CH₄ → 2 H₂ + C

Le mélange de gaz recherché est très inflammable, étant essentiellement constitué d'oxyde de carbone (33 %) et d'hydrogène (66 %).

Le déclenchement de l'opération de régénération du filtre suit la détection du colmatage de ce dernier et peut être rendue automatique. Elle résulte de la fourniture d'un signal électrique qui provient du contact s'établissant entre deux électrodes en céramiques, isolantes à l'origine et rendues conductrices par accumulation de particules de carbone; ou bien relève de la mesure d'une surpression dans l'enceinte du pot 20 pour une vitesse donnée de rotation du moteur; ou encore découle du comptage d'un nombre déterminé de tours du moteur, etc.

Lorsque le seuil de régénération est atteint, un signal d'ouverture arrive à l'électrovanne 28, qui détermine le remplissage de la capacité 29 correspondant au volume de liquide organique nécessaire à la régénération du filtre. Puis on commande la fermeture de l'électrovanne 28 et l'ouverture de l'électrovanne 30, entrainant l'introduction par gravité du liquide organique via la canalisation 31, dans la préchambre 26 dans laquelle la bougie chauffante 27 est simultanément mise sous tension par tout moyen connu.

Le liquide organique, du fait des calories prises au contact de la paroi d'échappement en 25 et sous l'influence de la bougie 27, se transforme après craquage en gaz à fort pouvoir calorifique qui, en brûlant, détermine la combustion des particules de carbone piégées dans le filtre 1 lors du fonctionnement du moteur au ralenti.

Le liquide organique peut également être dosé au moyen d'une petite pompe à turbine à commande électrique temporisée, puis entraîné à travers une ouverture calibrée, ou tout autre moyen équivalent.

A titre d'exemple, on a obtenu de bons résultats en injectant dans les conditions de l'invention un volume de 35 cm³ de méthanol en 90 secondes, élevant la température des gaz jusqu'à environ 650 °C à l'entrée du filtre et à 350 °C à sa sortie. Une telle régénération peut se répéter avec une périodicité d'environ 300 km.

Selon la réalisation de la figure 3, on retrouve le filtre 1, situé dans la partie cylindrique du pot 20, à l'extrémité supérieure 21 duquel arrivent les gaz d'échappement.

Le liquide organique arrive par la canalisation 31 à la préchambre 26 contenant la bougie chauffante 27, dont l'extrémité libre débouche à l'intérieur de l'extrémité supérieure du pot 20, dans un corps de brûleur 32 recourbé vers le filtre 1 et présentant à sa face opposée des ouvertures 33 traversées par un flux de gaz d'échappement. La pression dynamique de ces derniers assure un bon mélange des gaz de craquage provenant de la préchambre 26 et de l'oxygène contenu dans les gaz d'échappement, au niveau de l'extrémité 34 la plus chaude de la bougie, ce qui provoque ainsi leur combustion. Le diamètre interne du brûleur 32 est de l'ordre de trois fois celui de l'extrémité 34 de la bougie qu'il entoure.

Le liquide ou sa phase vapeur rencontre une zone de vaporisation à température moyenne (500 ^{C}C), située aux alentours de la partie 35 de la bougie 27 précédant sa diminution de diamètre.

La vapeur de liquide organique traverse ensuite une zone de craquage à haute température représentée par la partie de faible diamètre 38 de la bougie portée à 1 000 °C environ et le prolongement 36 de la partie antérieure de la préchambre 26 qui l'entoure à une faible distance voisine de 1 mm, sur une longueur proche d'un tiers de celle de la partie active de la bougie.

Les gaz craqués arrivent alors à un point chaud constitué par l'extrémité 34 de la bougie, au niveau duquel ils se mélangent avec les gaz d'échappement et s'enflamment, constituant ainsi l'apport calorifique nécessaire à l'oxydation des particules de carbone 4 piégées dans le filtre 1. La surface de ce dernier est situé à une distance de l'ouverture du brûleur 32 voisine du diamètre du filtre.

Le brûleur devant subir des conditions de fonctionnement relativement sévères est en acier inoxydable, réfractaire ou encore en céramique. Afin d'éviter une surchauffe du filtre 1, on pourra asservir l'arrivée du liquide organique et/ou l'alimentation de la bougie 27 à un thermocouple déterminant l'arrêt du fonctionnement du dispositif pour les températures dépassant une consigne donnée, par exemple de 800°C.

Selon les variantes de l'invention illustrées aux figures 4 et 5, on remarque que le liquide organique amené par la canalisation 31 arrive dans une enveloppe à double parois 41 et respectivement 51, déterminant la zone de vaporisation du liquide et utilisant pour ce faire les calories disponibles à la surface du pot 20.

On notera également à la figure 4 la forme particulière de l'extrémité libre 43 du brûleur 42, améliorant encore la diffusion des gaz vers la surface 37 du filtre.

Les variantes des figures 5 et 6 indiquent la possibilité qui existe selon l'invention de disposer l'ensemble de vaporisation, de craquage et de mélange des gaz provenant du liquide organique sur un élément 50 - 60 indépendant, rapporté sur le pot 20, ce qui permet de changer le filtre 1 en cas de besoin et d'améliorer la répartition des calories à la surface de ce dernier.

Selon le dispositif de la figure 7, la vaporisation du liquide organique arrivant par la canalisation 31 est effectuée au moyen d'une première bougie 70 portée à la température de 500 °C dont la pointe 71 plonge dans une première préchambre 72 dans laquelle s'accumule le liquide organique et ouverte à sa partie supérieure de manière à permettre l'évacuation des vapeurs obtenues. Ces dernières arrivent ensuite au contact de la seconde bougie 27 portée à haute température et disposée dans la seconde préchambre 26 où se produit le craquage du gaz.

Cette disposition permet la régénération du filtre 1 dès le démarrage du véhicule, et au ralenti, même lorsque la surface du pot 20 n'est pas encore à la température permettant la vaporisation du liquide.

Dans la variante de la figure 8, le filtre 81 comporte, contrairement à ceux des représentations précédentes, une phase catalytique, préférentiellement à base d'un métal du type platine ou palladium.

Dans ce cas, des gaz de craquege ne brûlent pas directement dans le brûleur contrairement aux exemples précédents, car ils ne sont pas en contact avec l'oxygene additionnel au niveau du point chaud 34 de la bougie 27. On notera en effet l'absence d'ouvertures à la partie supérieure de la buse 82.

Le mélange des gaz craqués et de l'oxygène des gaz d'échappement se fait plus loin, au niveau du filtre 81; c'est à cet endroit que l'oxydation se produit en induisant sur toute la surface catalytique l'augmentation de température nécessaire (450 °C environ) à l'amorce de la combustion des particules de carbone piégées.

On notera que dans cette réalisation, la buse 82 est constituée par le prolongement de la partie antérieure 36 de la préchambre 26, qui dans ce cas est plus grande que la bougie 27, et aboutit dans la partie supérieure 21 du pot 20.

Notons encore la possibilité d'introduire dans le dispositif de l'invention de l'air additionnel au moyen d'une pompe à air complémentaire, ce qui permet alors une régénération automatique, à l'arrêt du moteur et même en l'absence de conducteur.

## Revendications

1. Procédé de régénération de filtres à particules, notamment pour moteurs Diesel, caractérisé par le fait que l'on injecte périodiquement en amont du filtre colmaté un liquide organique tel que Cₓ Hy O_{z}, du type éthanol ou méthanol possédant une température de vaporisation basse, le cas échéant additionné d'eau, ledit liquide organique, après avoir été préchauffé et craque de façon à donner naissance à un mélange très inflammable essentiellement constitué d'hydrogène et d'oxyde de carbone, est introduit sur le trajet des gaz d'échappement incidents.

2. Dispositif pour la mise en oeuvre du procédé de la revendication 1, caractérisé en ce que le liquide organique est introduit par la canalisation (31) dans une préchambre (26) de vaporisation au contact d'une bougie (27) au niveau d'une zone (35) de cette dernière de température moyenne d'environ 500 °C, puis traverse une zone de craquage à haute température (800 à 1 000 °C) représentée par la partie (38) de faible diamètre de la bougie (27) et, après avoir franchi l'étranglement (36) de l'extrémité antérieure de la préchambre (26) qui l'entoure à faible distance, atteint un point chaud (34) constitué par l'extrémité de la bougie et qui débouche à l'intérieur de la partie supérieure (21) du pot (20) dans un corps de brûleur (32) recourbé vers le filtre (1) et possédant à sa face opposée des ouvertures (33) traversées par un flux de gaz d'échappement oxygénés, qui se mélange avec les gaz de craquage provenant de la préchambre (26), l'ensemble s'enflammant au niveau du point chaud (34) et constituant ainsi l'apport calorifique nécessaire à l'oxydation des particules (4) piégées dans le filtre (1).

3. Dispositif selon la revendication 2, caractérisé en ce que le liquide organique arrivant par la canalisation (31) est préchauffé svant son arrivée dans la préchambre de vaporisation (26) par passage dans une enveloppe à double parois (41 - 51), récupérant ainsi des calories disponibles à la surface du pot (20).

4. Dispositif selon la revendication 2, caractérisé en ce que l'extrémité du brûleur (32), dirigée vers la surface du filtre (1), est évasée (43).

5. Dispositif selon la revendication 2, caractérisé en ce que l'ensemble de vaporisation, de craquage et de mélange des gaz, provenant du liquide organique, est disposé sur un élément indépendant (50-60) rapporté sur le pot (20).

6. Dispositif selon la revendication 2, caractérisé en ce que la vaporisation du liquide organique est effectuée en amont de la préchambre (26), au moyen d'une première bougie (70) dont la pointe (71) est logée dans une première préchambre (72) où s'accumule le liquide organique et qui est ouverte à sa partie supérieure de manière à permettre l'évacuation des vapeurs obtenues.

7. Dispositif pour la mise en oeuvre du procédé de la revendication 1, caractérisé en ce que le filtre (1) comporte une phase catalytique, préférentiellement à base d'un métal du type platine ou palladium, et que la partie antérieure de la préchambre (26) se prolonge au-delà de l'extrémité libre (34) de la bougie (27) jusque dans la partie supérieure (21) du pot (20) et se recourbe en direction du filtre (1), constituant ainsi une buse (82) d'injection des seuls gaz provenant du liquide organique, et ne comportant pas d'ouverture permettant aux gaz d'échappement de se mélanger avec les gaz précédents, ce qui empêche ainsi leur inflammation avant leur entrée en contact avec la surface catalytique du filtre (1) sur laquelle sont piégées les particules de carbone (4) à oxyder.

8. Dispositif pour la mise en oeuvre du procédé de la revendication 1, caractérisé en ce que l'on prévoit une arrivée d'air force additionnel au moyen d'une pompe dont l'activation de préférence automatique peut se déclancher à l'arrêt du moteur.

## Claims

1. A process for regeneration of particle filters, in particular for Diesel engines, characterised by periodically injecting upstream of the clogged filter an organic liquid such as CxHyOz of the ethanol or methanol type, having a low vaporisation temperature, if necessary with the addition of water, said organic liquid, after having been preheated and cracked so as to give rise to a highly inflammable mixture essentially formed by hydrogen and carbon monoxide, being introduced into the flow path of the incident exhaust gases.

2. Apparatus for carrying out the process of claim 1 characterised in that the organic liquid is introduced by way of the conduit (31) into a vaporisation prechamber (26) in contact with a plug (27)
at the location of a region (35) of the latter at a mean temperature of about 500° C, then passes through a cracking region at high temperature (800 to 1000⁰ C) represented by the small- diameter portion (38) of the plug (27) and, after having passed through the constriction (36) at the front end of the pre-chamber (26) which surrounds same at a small spacing, reaches a hot spot (34) forme by the end of the plug and which opens into the interior of the upper part (21) of the can (20) in a burner body (32) which is bent over towards the filter (1) and which at its opposite face has openings (33) through which passes a flow of oxygenated exhaust gases, which flow mixes with the cracking gases coming from the pre-chamber (26), the mixture igniting at the location of the hot spot (34) and thus providing the supply of heat necessary for oxidation of the particles (4) trapped in the filter (1).

3. Apparatus according to claim 2 characterised in that the organic liquid which arrives by way of the conduit (31) is preheated before passing into the vaporisation pre-chamber (26) by passing through a double-wall casing (41-51) thereby recovering heat available at the surface of the can (20).

4. Apparatus according to claim 2 characterised in that the end of the burner (32) which is directed towards the surface of the filter (1) is flared (43).

5. Apparatus according to claim 2 characterised in that the arrangement for vaporisation, cracking and mixing of the gases from the organic liquid is disposed on an independent element (50-60) which is fitted on the can (20).

6. Apparatus according to claim 2 characterised in that vaporisation of the organic liquid is effected upstream of the pre-chamber (26) by means of a first plug (70) whose tip (71) is housed in a first prechamber (72) wherein the organic liquid accumulates and which is open in its upper part so as to permit discharge of the vapours produced.

7. Apparatus for carrying out the process of claim 1 characterised in that the filter (1) comprises a catalytic phase, preferably based on a metal of platinum or palladium type, and that the front part of the pre-chamber (26) is extended beyond the free end (34) of the plug (27) into the upper part (21) of the can (20) and bends over towards the filter (1), thus forming a nozzle (82) for injection of just the gases coming from the organic liquid, and not including the opening permitting the exhaust gases to mix with the foregoing gases, thereby preventing them from igniting before they come into contact with the catalytic surface of the filter (1) on which the particles of carbon (4) to be oxidised are trapped.

8. Apparatus for carrying out the process of claim 1 characterised by the provision of an intake for additional forced air by means of a pump, the activation of which, being preferably automatic, can be triggered off when the engine is stopped.

## Patentansprüche

1. Verfahren zur Regenerierung von Staubfiltern, insbesondere für Dieselmotoren, dadurch gekennzeichnet, daß periodisch stromaufwärts des verstopften Filters eine organische Flüssigkeit eingespritzt wird, wie z.B. Cₓ Hy 0" vom Typ Ethanol oder Methanol, die eine niedrige Verdampfungstemperatur aufweist, gegebenenfalls mit Wasser versetzt, wobei die organische Flüssigkeit nach Vorwärmung und Aufspalten in ein leicht entzündbares, im wesentlichen aus Wasserstoff und Kohlenoxid bestehendes Gemisch, in die Leitung der ankommenden Abgase eingeführt wird.

2. Vorrichtung zur Durchführung des Verfahrens nach Anspruch 1, dadurch gekennzeichnet, daß die organische Flüssigkeit über eine Leitung (31) in eine Vorkammer (26) eingeführt wird, zur Verdampfung bei Kontakt mit einer Kerze (27) auf Höhe eines Bereichs (35) der letzeren, die eine mittlere Temperatur von etwa 500°C aufweist, danach einen Aufspaltungsbereich hoher Temperatur (800 bis 1000° C) durchsetzt, der vom Abschnitt (38) geringen Durchmessers der Kerze (27) gebildet ist und nach dem Verlassen der Engstelle (36) des vorderen Endes der Vorkammer (26), die sie in geringem Abstand umgibt, einen heißen Punkt (34) erreicht, der vom Ende der Kerze gebildet ist, welche im Inneren des oberen Abschnitts (21) des Auspufftopfes (20) in einen Brenner (32) mündet, der zum Filter (1) hin gekrümmt ist und der an seiner gegenüberliegenden Seite Öffnungen (33) aufweist, die von einem mit Sauerstoff angereicherten Abgasstrom durchsetzt werden, der sich mit den aus der Vorkammer (26) stammenden aufgespaltenen Gasen vermischt, so daß sich die Mischung auf Höhe des heißen Punktes (34) entzündet und damit die zur Oxidation der im Filter (1) eingeschlossenen Staubteilchen (4) erforderliche Wärmemenge darstellt.

3. Vorrichtung nach Anspruch 2, dadurch gekennzeichnet, daß die durch die Leitung (31) ankommende organische Flüssigkeit vor ihrem Eintreten in die Verdampfungsvorkammer (26) vorgewärmt wird, indem sie ein doppelwandiges Gehäuse (41 - 51) durchsetzt und damit von der Oberfläche des Auspufftopfes (20) stammende Wärme aufnimmt.

4. Vorrichtung nach Anspruch 2, dadurch gekennzeichnet, daß das zur Oberfläche des Filters (1) gerichtete Ende des Brenners (32) aufgeweitet (43) ist.

5. Vorrichtung nach Anspruch 2, dadurch gekennzeichnet, daß die Gesamtanordnung zum Verdampfen, zum Aufspalten und zum Mischen der von der organischen Flüssigkeit stammenden Gase an einem unabhängigen Bauteil (50 - 60) angeordnet ist, das am Auspufftopf (20) befestigt ist.

6. Vorrichtung nach Anspruch 2, dadurch gekennzeichnet, daß die Verdampfung der organischen Flüssigkeit stromaufwärts der Vorkammer (26) erfolgt mittels einer ersten Kerze (70), deren Spitze (71) in einer ersten Vorkammer (72) angeordnet ist, in der sich die organische Flüssigkeit ansammelt und deren oberes Ende derart offen ist, daß die entstandenen Dämpfe abgeführt werden können.

7. Vorrichtung zur Durchführung des Verfahrens nach Anspruch 1, dadurch gekennzeichnet, daß das Filter (1) eine Katalysatorstufe enthält, vorzugsweise auf der Grundlage eines Platin- oder Palladiummetalls und daß der vordere Abschnitt der Vorkammer (26) sich bis jenseits des freien Endes (34) der Kerze (27) bis in den oberen Abschnitt (21) des Auspufftopfes (20) erstreckt und in Richtung des Filters (1) gekrümmt ist um so eine Einlaßdüse (82) für die von der organischen Flüssigkeit stammenden Gase zu bilden und keine Öffnungen aufweist, die es den Abgasen ermöglichen sich mit den vorgenannten Gasen zu vermischen, so daß deren Entzündung vor dem Berühren der katalytischen Oberfläche des Filters (1) verhindert wird, in dem die zu oxidierenden Kohlenstoffteilchen (4) eingeschlossen sind.

8. Vorrichtung zur Durchführung des Verfahrens nach Anspruch 1, dadurch gekennzeichnet, daß ein zusätzlicher Drucklufteinlaß mittels einer Pumpe vorgesehen ist, deren vorzugsweise automatische Betätigung durch das Abstellen des Motors ausgelöst werden kann.
